# EUROPÄISCHE PATENTSCHRIFT

(11) **EP 2 397 418 B1**
(45) Veröffentlichungstag und Bekanntmachung des Hinweises auf die Patenterteilung: **17.02.2016**
(21) Anmeldenummer: 11004939.2
(22) Anmeldetag: 16.06.2011
(51) Int. Cl.: B65D 47/08, B67B 3/00, B65D 47/20, B65D 41/32

(54) **Verfahren zur Montage eines mehrteiligen Verschlusses für Behälter und mehrteiliger Verschluss**
Method for assembling a multi-part closure for containers and multi-part closure
Procédé de montage pour un bouchon en plusieurs parties pour réservoirs et bouchon en plusieurs parties

(30) Priorität: 21.06.2010 DE 102010024434
(43) Veröffentlichungstag der Anmeldung: 21.12.2011
(73) Patentinhaber: Weener Plastik GmbH, 26826 Weener (DE)
(72) Erfinder: Prox, Matthias, Dr., 26802 Moormerland (DE); Schipper, Michael, 26802 Moormerland (DE)
(74) Vertreter: Schlotter, Alexander Carolus Paul

(56) Entgegenhaltungen:
- WO-A1-01/08994
- WO-A1-2009/142510
- DE-U1- 20 116 142
- DE-U1-202009 000 138
- FR-A1- 2 302 920
- US-A- 3 164 279
- US-A- 3 248 231
- US-A- 3 530 979
- US-A1- 2003 034 323
- US-A1- 2006 043 113

## Beschreibung

Die Erfindung betrifft ein Verfahren zur Montage eines mehrteiligen Verschlusses für Behälter für flüssige, pastöse oder pulverförmige Produkte, einen mit dem erfindungsgemäßen Verfahren montierbaren mehrteiligen Verschluss gemäß dem Oberbegriff des Patentanspruchs 7, einen Behälter mit einem solchen mehrteiligen Verschluss sowie dessen Verwendung.

Ein derartiger mehrteiliger Verschluss ist beispielsweise aus der DE 20 2009 000 138 U1 bekannt. Dieser hat die Form eines Klappverschlusses für ein Behältnis, insbesondere eine Trinkflasche, mit einem Unterteil, vorzugsweise zur Verbindung des Klappverschlusses mit dem Behältnis, und einem Oberteil, vorzugsweise einem Deckel, wobei Unter- und Oberteil vorzugsweise durch ein Scharnier verbunden sind.

Flüssige, pastöse oder pulverförmige Produkte, wie etwa Getränke, Chemikalien, Medikamente oder Reinigungsmittel, werden im Allgemeinen in Behälter wie Flaschen, Dosen, Beutel oder Packungen vorzugsweise aus Kunststoff, Glas oder Verbundstoffen abgefüllt und verkauft. Die Behälter sind dabei oft mit einem separat hergestellten Verschluss versehen, wobei unter einem Verschluss eine Vorrichtung zur kontrollierten Entnahme des Produkts aus dem Behälter verstanden wird, die im Allgemeinen manuell durch den Benutzer oder auch automatisch geöffnet und/oder geschlossen werden kann. Der Verschluss ist dabei fest oder abnehmbar auf dem Behälter montiert, beispielsweise aufgeschraubt, verrastet, aufgepresst, eingeschweißt oder einlaminiert. Die Montage des Verschlusses auf den Behälter erfolgt im Allgemeinen in der Abfüllanlage vor oder nach der Befüllung des Behälters mit dem Produkt.

Der Verschluss ist dabei in vielen Fällen mehrteilig ausgebildet, wobei die Verschlussteile beispielsweise ein Verschlussgehäuse, einen Deckel oder einen Ventileinsatz, vorzugsweise mit einem selbstschließenden Ventil, umfassen. Unter Verschlussteilen werden in diesem Zusammenhang sowohl einzelne, separat hergestellte Teile als auch einzelne funktionelle Abschnitte von solchen Teilen, vorzugsweise ein durch ein Filmscharnier mit einem Verschlussgehäuse verbundener Deckel, welcher gemeinsam mit dem Verschlussgehäuse aus einem Stück hergestellt ist, verstanden. Umgekehrt kann ein Verschlussteil auch eine Baugruppe aus mehreren, miteinander verbundenen separaten Teilen sein, wie etwa ein aus einem Ventilhalter, einem Ventil und einem Ventilgegenhalter bestehender Ventileinsatz.

Behälter und Verschlüsse der beschriebenen Art müssen in vielen Fällen vor der Abfüllung mit dem Produkt mit einem Fluid in Kontakt gebracht werden. Unter einem Fluid wird im Zusammenhang mit dieser Erfindung eine Flüssigkeit oder ein Gas verstanden, das sowohl ein Newtonsches, d. h. ein gleichmäßig fließendes, oder auch Nichtnewtonsches, d. h. ein nichtproportional oder sprunghaft fließendes Fluid sein kann.

Falls es sich bei dem Produkt etwa um ein verderbliches Lebensmittel handelt, wie beispielsweise Fruchtsaft oder Milch, müssen alle Oberflächen des Behälters und des Verschlusses, mit denen das Produkt während der Lagerung in Kontakt kommen kann, vor der Abfüllung sterilisiert werden. Dies erfolgt im Allgemeinen durch sogenannte Nass- oder Trocken-Aseptik, d. h. die Sterilisation durch eine Flüssigkeit oder ein Gas, wofür u. a. Peressigsäure oder H₂O₂ verwendet werden.

Es ist bekannt, einzelne Verschlussteile, beispielsweise ein Verschlussgehäuse und einen Ventileinsatz, separat mit dem Sterilisationsfluid in Kontakt zu bringen -etwa in einer sogenannten Aseptikstation - und dann in der Abfülllinie die einzelnen Verschlussteile in getrennten Stationen auf den Behälter zu montieren.

Aus der US 3,530,979 ist beispielsweise auch eine wiederverwendbare Saugeranordnung für Babynahrung mit einem Sauger, einer Überwurfmutter, einer Schutzkappe und einer Verschlussscheibe bekannt, wobei diese Teile ineinandergesteckt, als Einheit in einem Wasserbad sterilisiert und nach Entfernen der Verschlussscheibe auf ein Glas mit Babynahrung montiert werden.

Aufgabe der vorliegenden Erfindung ist es, ein einfaches und kostengünstiges Verfahren für das Inkontaktbringen der Verschlussteile mit dem Sterilisationsfluid und die Montage des Verschlusses auf dem Behälter sowie einen in einem solchen Verfahren verwendbaren Verschluss zu schaffen.

Diese Aufgabe wird gelöst durch ein Verfahren gemäß Anspruch 1 und einen Verschluss gemäß Anspruch 7. Weitere vorteilhafte Ausführungen des Verfahrens und des Verschlusses sind in den Unteransprüchen enthalten.

### Das erfindungsgemäße Verfahren enthält die folgenden drei Schritte:

In Schritt a) wird der Verschluss zunächst vormontiert, indem die Verschlussteile in eine Vormontagestellung gebracht werden, wobei unter einer Vormontagestellung eine vorläufige, später noch veränderbare Verbindung zwischen den Verschlussteilen verstanden wird. Dabei entspricht die Vormontagestellung wenigstens zweier vormontierter Verschlussteile, nämlich wenigstens eines Gehäuses und eines Ventileinsatzes im Inneren des Gehäuses, nicht ihrer Endmontagestellung, wobei unter einer Endmontagestellung die endgültige Lage der Verschlussteile in dem auf dem Behälter montierten Verschluss verstanden wird.

Die Vormontagestellung der in Schritt a) vormontierten Verschlussteile ist dabei so beschaffen, dass alle Teilstücke von Oberflächen von Verschlussteilen, die mit einem Sterilisationsfluid in Kontakt gebracht werden sollen, durch das Sterilisationsfluid von außerhalb des vormontierten Verschlusses erreichbar sind. Die Vormontagestellung ist also so beschaffen, dass sich ein durchgehender offener Raum von der Umgebung des vormontierten Verschlusses bis zu allen solchen Oberflächenteilstücken ergibt, durch welchen das Sterilisationsfluid fließen kann, um mit den Oberflächenteilstücken in Kontakt zu kommen.

In Schritt b) werden dann alle solchen Oberflächenteilstücke der Verschlussteile mit dem Sterilisationsfluid in Kontakt gebracht. Dafür wird das Sterilisationsfluid außerhalb des vormontierten Verschlusses bereitgestellt, wird mit dem vormontierten Verschluss auf geeignete Weise in Berührung gebracht und fließt aufgrund der genannten Beschaffenheit der Vormontagestellung der Verschlussteile zu allen diesen Oberflächenteilstücken. Schließlich wird das Sterilisationsfluid wieder von dem vormontierten Verschluss entfernt, vorzugsweise indem es selbstständig abfließt oder abgesaugt wird.

In Schritt c) schließlich wird der vormontierte Verschluss auf den Behälter montiert, wobei auch alle vormontierten Verschlussteile ihre Endmontagestellung einnehmen.

Dieses Verfahren hat den Vorteil, dass in der Abfülllinie lediglich eine Aseptikstation für das Inkontaktbringen des vormontierten Verschlusses mit dem Sterilisationsfluid benötigt wird sowie, dass das Erreichen der Endmontagestellung der vormontierten Verschlussteile und die Montage des vormontierten Verschlusses auf dem Behälter gemeinsam in einem Arbeitsschritt in derselben Montagestation der Abfülllinie erfolgen können. Die Vormontage gemäß Schritt a) kann dabei bereits beim Hersteller des Verschlusses erfolgen, so dass der vormontierte Verschluss als einzelnes Bauelement an den Abfüllbetrieb geliefert werden kann. Dies hat logistische Vorteile und vereinfacht den Aufbau der Abfülllinie, wodurch sich auch die Kosten für die Abfüllung verringern.

In einer bevorzugten Ausführung des Verfahrens werden in Schritt a) bei der Vormontage zwischen den vormontierten Verschlussteilen ein oder mehrere Durchbrüche gebildet, durch die das Sterilisationsfluid dann in Schritt b) hindurchtreten und die Oberflächenteilstücke, die mit dem Sterilisationsfluid in Kontakt gebracht werden sollen, von außerhalb des vormontierten Verschlusses erreichen kann. Solche Durchbrüche zwischen den vormontierten Verschlussteilen sind ausreichend groß, um den Kontakt des Sterilisationsfluids mit diesen Oberflächenteilstücken sicherzustellen. Andererseits sind die Durchbrüche klein genug, um trotzdem eine hinreichend stabile mechanische Verbindung zwischen den vormontierten Verschlussteilen zu ermöglichen.

In einer weiteren bevorzugten Ausführung des Verfahrens werden wenigstens zwei Verschlussteile in Schritt a) derart vormontiert, dass Oberflächenteilstücke dieser Verschlussteile, die nicht mit dem Sterilisationsfluid in Kontakt gebracht werden sollen, durch das Sterilisationsfluid von außerhalb des vormontierten Verschlusses nicht erreichbar sind. Dadurch kann das Inkontaktbringen mit dem Sterilisationsfluid auf bestimmte Oberflächenteilstücke beschränkt werden, vorzugsweise auf diejenigen Oberflächenteilstücke, die nach der Abfüllung mit dem Produkt in Kontakt kommen können.

In einer weiteren bevorzugten Ausführung des Verfahrens ist das Inkontaktbringen der Oberflächenteilstücke der vormontierten Verschlussteile mit dem Sterilisationsfluid in Schritt b) eine Sterilisation, etwa mit einer Sterilisationsflüssigkeit wie Peressigsäure oder H₂O₂, insbesondere in dem Fall, dass es sich bei dem Produkt um ein verderbliches Lebensmittel handelt.

In einer weiteren bevorzugten Ausführung des Verfahrens geschieht das Inkontaktbringen der Oberflächenteilstücke der vormontierten Verschlussteile in Schritt b) durch das Fluten, also das vollständige oder nahezu vollständige Füllen aller von außen erreichbaren Hohlräume, des vormontierten Verschlusses mit dem Sterilisationsfluid. Dies erfolgt vorzugsweise dadurch, dass der vormontierte Verschluss in ein aus dem Sterilisationsfluid bestehendes Bad eingetaucht wird. In dem Bad erreicht das Sterilisationsfluid aufgrund der Vormontagestellung der vormontierten Verschlussteile alle relevanten Oberflächenteilstücke und kommt mit diesen in Kontakt. Nach einer vorgegebenen Kontaktzeit, die beispielsweise ausreichend ist, um etwaige auf den Oberflächenteilstücken vorhandene Keime abzutöten, wird der vormontierte Verschluss aus dem Bad herausgehoben, woraufhin das Sterilisationsfluid nach unten ablaufen kann und möglicherweise auf den Oberflächenteilstücken verbliebene Sterilisationsfluidfilme verdunsten können.

In einer weiteren bevorzugten Ausführung des Verfahrens umfasst die Vormontage der Verschlussteile in Schritt a) das vorläufige Verrasten mindestens zweier Verschlussteile miteinander. Dies hat den Vorteil, dass durch das vorläufige Verrasten eine hinreichend stabile mechanische Verbindung zwischen den betreffenden Verschlussteilen hergestellt wird, welche bei den nachfolgenden Verarbeitungsschritten des vormontierten Verschlusses, etwa dem Transport vom Hersteller zum Abfüllbetrieb und dem Inkontaktbringen mit dem Sterilisationsfluid, erhalten bleibt, ohne dass beispielsweise ein Verschlussteil versehentlich aus dem vormontierten Verschluss herausfällt. In diesem Sinne ist die mechanische Verbindung durch das vorläufige Verrasten unlösbar. Sie kann aber andererseits auf einfache Weise zumindest teilweise und kontrolliert soweit wieder verändert werden, dass die betreffenden Verschlussteile in Schritt c) in die Endmontagestellung überführt werden können.

In einer weiteren bevorzugten Ausführung des Verfahrens werden die in der Vormontagestellung vorläufig miteinander verrasteten Verschlussteile bei der Montage des vormontierten Verschlusses auf den Behälter in Schritt c) für die Endmontagestellung anders als in der Vormontagestellung miteinander verrastet. Dies hat den Vorteil, dass für das Erreichen der Endmontagestellung der vormontierten Verschlussteile kein weiteres Werkzeug notwendig ist. Stattdessen kann die Endmontagestellung beispielsweise durch den bei der Montage des vormontierten Verschlusses auf den Behälter (vorzugsweise durch Aufschrauben, Aufprellen oder Verrasten) ausgeübten Druck auf die vormontierten Verschlussteile automatisch erreicht werden, indem die vormontierten Verschlussteile von der der Vormontagestellung entsprechenden in die der Endmontagestellung entsprechenden Raststellung geschoben werden. Dadurch wird ein Minimum an Verarbeitungsaufwand erreicht.

Erfindungsgemäß umfassen die vormontierten Verschlussteile ein Gehäuse und einen Ventileinsatz, wobei es sich bei dem Behälter vorzugsweise um eine Getränkeflasche handelt. Ein Vorteil des Verfahrens in diesem Fall ist, dass das Sterilisationsfluid auch mit solchen Oberflächenteilstücken von Verschlussteilen in Kontakt kommt, die in der Endmontagestellung dieser Verschlussteile durch das (geschlossene) Ventil von der Umgebung des Verschlusses getrennt und somit nur aufgrund der Vormontagestellung dieser Verschlussteile für das Sterilisationsfluid erreichbar sind, die aber gleichwohl nach der Abfüllung für das Produkt erreichbar sind, wenn etwa durch Druck auf den Behälter das Produkt gegen das Ventil gepresst wird und sich dieses daraufhin öffnet.

In einem erfindungsgemäßen mehrteiligen Verschluss für Behälter für flüssige, pastöse oder pulverförmige Produkte können die Verschlussteile in eine Vormontagestellung, d. h. eine vorläufige, später noch veränderbare Verbindung zwischen den Verschlussteilen, und in eine Endmontagestellung, d. h. in ihre endgültige Lage in dem auf dem Behälter montierten Verschluss, gebracht werden. Dabei entspricht die Vormontagestellung wenigstens zweier vormontierter Verschlussteile, nämlich eines Gehäuses und eines Ventileinsatzes, nicht ihrer Endmontagestellung, wobei der Ventileinsatz im Inneren des Gehäuses in der Vormontagestellung vorläufig mit dem Gehäuse verrastet ist und das Gehäuse und der Ventileinsatz in ihrer Endmontagestellung in einer anderen gegenseitigen Lage als in ihrer Vormontagestellung miteinander verrastet sind.

Die Verschlussteile des mehrteiligen Verschlusses umfassen in einer bevorzugten Ausführungsform ein selbstschließendes Ventil. Dies hat den Vorteil, dass der Behälter mit dem Verschluss stets dicht ist, was beispielsweise im Falle einer Getränkeflasche bei der Benutzung während einer Autofahrt oder beim Sport wichtig ist. Trotzdem kann der Benutzer das Produkt jederzeit aus der Flasche entnehmen, im Falle einer Getränkeflasche vorzugsweise durch Zusammendrücken der Flasche und/oder das gleichzeitige Saugen am Verschluss, wodurch sich das Ventil öffnet und das Produkt hindurchtreten kann.

In einer weiteren bevorzugten Ausführungsform umfassen die Verschlussteile des mehrteiligen Verschlusses ein Gehäuse und einen Deckel, wobei der Deckel als separates Teil hergestellt oder auch gemeinsam mit dem Gehäuse hergestellt und mit diesem etwa durch ein Filmscharnier verbunden sein kann. Der Deckel dient hierbei vorzugsweise als zusätzlicher Kontaminationsschutz für den Verschluss, z. B. gegen Staub, Schmutz oder Insekten.

In einer weiteren bevorzugten Ausführungsform sind das Gehäuse und der Deckel des Verschlusses durch eine Originalitätssicherung miteinander verbunden. Diese kann die Form eines umlaufenden, mit dem Gehäuse des Verschlusses verrasteten Ringes haben, welcher mit dem Deckel vorzugsweise durch dünne Stege verbunden ist, die beim erstmaligen Öffnen des Deckels durch den Benutzer abgerissen werden. Dadurch ist für den Benutzer beim Kauf des Behälters auf den ersten Blick erkennbar, dass dieser noch nicht geöffnet wurde. Entsprechende Originalitätssicherungen sind bereits für die Verbindung zwischen einem Verschluss und einem Behälter, beispielsweise einem Schraubverschluss auf einer Getränkeflasche, bekannt. Die Originalitätssicherung ist zwischen dem Gehäuse und dem Deckel des Verschlusses unverlierbar angebracht, d. h. sie ist derart angebracht, dass die Originalitätssicherung auch nach dem Öffnen des Deckels noch mit dem Verschluss, vorzugsweise form- und/oder kraftschlüssig, verbunden ist. Auf diese Weise muss der Benutzer nach dem erstmaligen Öffnen des Deckels die Originalitätssicherung nicht entsorgen, und es besteht für eventuell in der Nähe befindliche Kleinkinder keine Gefahr, die vom Verschluss getrennte Originalitätssicherung zu verschlucken.

In einer weiteren bevorzugten Ausführung des mehrteiligen Verschlusses kann die Bedienung durch den Benutzer, insbesondere das Öffnen und/oder Schließen des Deckels, mit nur einer Hand erfolgen. Dies kann vorzugsweise durch einen entsprechenden Vorsprung an dem Deckel erreicht werden, an welchem der Benutzer den Deckel mit dem Daumen nach oben schieben kann, während er den Behälter, beispielsweise die Getränkeflasche, mit dem Handballen und den übrigen vier Fingern derselben Hand umschließt. Die Möglichkeit einer solchen einhändigen Bedienung ist insbesondere beim Rad- oder Autofahren, wenn die andere Hand zum Steuern des Fahrzeugs benötigt wird, besonders vorteilhaft.

In einer weiteren bevorzugten Ausführung umfasst der mehrteilige Verschluss keine Verschlussteile, die radial über den größten Durchmesser des Verschlussgehäuses hervorstehen, möglicherweise mit Ausnahme von Verschlussteilen an dem dem Behälter zugewandten Rand des Verschlusses wie etwa eines Originalitätssicherungsringes. Diese Eigenschaft hat den Vorteil, dass dadurch eine einfache Montage des Verschlusses auf den Behälter ermöglicht wird, bei welcher ein kappenförmiges Werkzeug von der dem Behälter abgewandten Seite aus über den Verschluss gestülpt wird, mit dem Verschluss in Eingriff gebracht wird und dem Verschluss die zur Montage nötige Bewegung aufzwingt, vorzugsweise eine Dreh-/Senkbewegung für ein Aufschrauben, eine stoßartige lineare Bewegung für ein Aufprellen oder eine lineare Bewegung mit höherem Druck für ein Verrasten. Der Eingriff wird dabei vorzugsweise durch in der Oberfläche des Verschlussgehäuses angebrachte Rippen und entsprechende Rippen in dem kappenförmigen Werkzeug hergestellt.

Die Erfindung wird im Folgenden anhand eines Ausführungsbeispiels unter Bezugnahme auf die Zeichnungen erläutert. Hierzu zeigen:
Fig. 1 eine Ansicht, die im Wesentlichen einen Querschnitt durch einen erfindungsgemäßen mehrteiligen Verschluss im vormontierten Zustand enthält, und
Fig. 2 eine Ansicht, die im Wesentlichen einen Querschnitt durch den in Fig. 1 dargestellten mehrteiligen Verschluss im auf den Behälter montierten Zustand enthält.

Bei dem in Fig. 1 dargestellten Ausführungsbeispiel handelt es sich um den Verschluss einer Getränkeflasche, welcher vor der Abfüllung sterilisiert werden soll. Die Verschlussteile umfassen das Verschlussgehäuse 1 und den Deckel 2, welche durch die Originalitätssicherung 9 miteinander verbunden sind, sowie den aus dem Ventilhalter 3, dem Ventilgegenhalter 4 und dem Ventil 5 bestehenden Ventileinsatz. Der Deckel 2 ist mit dem Verschlussgehäuse 1 durch ein am linken Bildrand oben zu erkennendes Filmscharnier verbunden und weist am rechten oberen Rand einen kleinen Vorsprung auf, an dem der Benutzer den Deckel 2 mit dem Daumen hochdrücken und damit öffnen kann. Der Deckel 2 umschließt sowohl den oberen Teil des Verschlussgehäuses 1 von außen als auch den Austrittsstutzen durch einen von der Innenseite der Deckelplatte nach unten herausragenden Zapfen.

Im Inneren des Verschlussgehäuses 1 befindet sich in konzentrischer Lage der Ventileinsatz. Dieser enthält das aus einer geschlitzten Elastomermembran (die Schlitze sind in den Zeichnungen nicht dargestellt) bestehende, selbstschließende Ventil 5. Als Elastomer kann vorzugsweise Silikon oder ein thermoplastisches Elastomer verwendet werden. Die Elastomermembran hat im Wesentlichen die Form einer Kugelkappe. Sie liegt auf der Unterseite des Ventilhalters 3 auf einem um die Kugelkappe umlaufenden Flansch an und wird durch den ringförmigen, in den Ventilhalter 3 von unten eingepressten Ventilgegenhalter 4 fixiert. Hierbei können das Ventil 5 und der Ventilgegenhalter 4 auch aus einem Stück gefertigt sein. Die drei bzw. zwei genannten Einzelteile des Ventileinsatzes werden in einem vorhergehenden Montageschritt miteinander verbunden und im Kontext des erfindungsgemäßen Verfahrens als ein einziges Verschlussteil angesehen.

Da das Getränk während der Lagerung der Flasche in den gesamten Innenraum 10 des Verschlussgehäuses 1 eindringen kann, und zwar auch durch das Ventil hindurch den oberhalb des Ventils 5 liegenden Teil, ist es notwendig, alle diesen Innenraum 10 begrenzenden Oberflächenteilstücke des Verschlussgehäuses 1 und des Ventileinsatzes vor der Abfüllung zu sterilisieren. Es ist jedoch nicht nötig, den Zwischenraum 11 zwischen dem Deckel 2 und dem Verschlussgehäuse 1 zu sterilisieren, da dieser gegenüber dem Innenraum 10 durch den Zapfen des Deckels 2 in dem Austrittsstutzen fest verschlossen ist, so dass das Getränk nicht in den Zwischenraum 11 eindringen kann.

Für die Sterilisation wird der gesamte Verschluss mit einer Sterilisationsflüssigkeit geflutet. Um die Erreichbarkeit aller zu sterilisierenden Oberflächenteilstücke durch die Sterilisationsflüssigkeit zu gewährleisten, wird der Ventileinsatz, wie in Fig. 1 dargestellt, zunächst in Schritt a) des erfindungsgemäßen Verfahrens in einer Vorrastposition 13 vormontiert. Diese Vorrastposition ist definiert durch den schmalen ringförmigen Vorsprung am oberen Ende des Ventilhalters 3 (siehe vor allem die linken Seite des Ventilhalters 3), welcher in einer ringförmigen Nut auf der Innenseite des Verschlussgehäuses 1 einrastet. Durch diese vorläufige Verrastung wird eine hinreichend stabile vorläufige mechanische Verbindung zwischen dem Verschlussgehäuse 1 und dem Ventileinsatz erreicht.

Beim Fluten des vormontierten Verschlusses mit der Sterilisationsflüssigkeit dringt diese nun von unten in das Verschlussgehäuse 1 ein und kann zunächst durch den Durchbruch 6 zwischen dem Verschlussgehäuse 1 und dem linken Rand des Ventilhalters 3 bis zum oberen Rand des Ventilhalters 3 aufsteigen. Die Sterilisationsflüssigkeit fließt dabei (vor bzw. hinter der in Fig. 1 dargestellten Schnittebene) um den Ventilhalter 3 herum und füllt damit den gesamten Zwischenraum zwischen dem Verschlussgehäuse 1 und dem Ventilhalter 3 bis zum oberen Rand des Ventilhalters 3 aus. Schließlich dringt sie durch den Durchbruch 7 zwischen Verschlussgehäuse 1 und Ventilhalter 3 am rechten Rand des Ventilhalters 3 in den oberhalb des Ventilhalters 3 liegenden Teil des Innenraums 10 ein und füllt diesen Teil des Innenraums 10 aus. Um den Durchbruch 7 zu bilden, hat der Ventilhalter 3 an einer Stelle auf dem Umfang seines oberen Randes einen Rücksprung, an welchem die Verrastung unterbrochen und der Durchbruch gebildet wird. Weiterhin dringt die Sterilisationsflüssigkeit von oben durch den Durchbruch 8 ins Innere des Ventileinsatzes bis zur Oberseite des Ventils 5 ein.

Durch den den Austrittsstutzen verschließenden Zapfen an der Innenseite der Deckelplatte kann die Sterilisationsflüssigkeit jedoch nicht in den Zwischenraum 11 zwischen dem Verschlussgehäuse 1 und dem Deckel 2 eindringen.

In Schritt c) des erfindungsgemäßen Verfahrens wird schließlich der vormontierte Verschluss auf der Getränkeflasche durch Aufschrauben montiert. Die hierfür nötigen Gewindegänge im Inneren des Verschlussgehäuses 1 sind an den schräg verlaufenden, zungenförmigen Streifen im unteren Teil des Verschlussgehäuses 1 zu erkennen. Durch das Aufschrauben des vormontierten Verschlusses auf die Flasche wird der obere Rand der Flasche von unten in das Verschlussgehäuse 1 hineingeschoben und drückt gegen den in der Vormontagestellung befindlichen Ventileinsatz, welcher dadurch im Inneren des Verschlussgehäuses 1 nach oben geschoben wird.

Wie in Fig. 2 dargestellt, nimmt der Ventileinsatz dadurch seine Endmontagestellung 14 im Verschlussgehäuse 1 ein, indem der ringförmige Vorsprung am oberen Rand des Ventilhalters 3 oberhalb des oberen ringförmigen Vorsprungs an der Innenseite des Verschlussgehäuses 1 verrastet wird. Zusätzlich wird der scharfrandige ringförmige Vorsprung 12 auf der flachen Oberseite des Ventilhalters 3 (in den Zeichnungen an den beiden nach oben gerichteten Zacken zu erkennen) von unten in das Material des Verschlussgehäuses 1 hineingepresst. Auf diese Weise wird der Durchbruch 6 geschlossen, und es wird eine besonders dichte Verbindung zwischen dem Ventileinsatz und dem Verschlussgehäuse 1 hergestellt. Dadurch wird neben dem Eindringen des Getränks in den oberhalb des Ventileinsatzes gelegenen Teil des Innenraums 10 vorzugsweise auch vermieden, dass beim Saugen an dem Austrittsstutzen Luft aus der Flasche am Ventileinsatz vorbeiströmt und so den am Ventil 5 erzeugten Unterdruck vermindert. Auf diese Weise wird eine zuverlässige Funktion des Ventils 5 sichergestellt.

### Bezugszeichenliste

- 1: Verschlussgehäuse
- 2: Deckel
- 3: Ventilhalter
- 4: Ventilgegenhalter
- 5: Ventil
- 6: Durchbruch zwischen Verschlussgehäuse und Ventilhalter (links)
- 7: Durchbruch zwischen Verschlussgehäuse und Ventilhalter (rechts)
- 8: Durchbruch am Ventilhalter (oben)
- 9: Originalitätssicherung
- 10: Innenraum des Verschlussgehäuses
- 11: Zwischenraum zwischen Deckel und Verschlussgehäuse
- 12: ringförmiger Vorsprung
- 13: Vorrastposition
- 14: Endmontagestellung

## Patentansprüche

1. Verfahren zur Montage eines mehrteiligen Verschlusses für Behälter für flüssige, pastöse oder pulverförmige Produkte mit den folgenden Schritten:
a) Montage des Verschlusses in einer Vormontagestellung, indem die Verschlussteile in eine Vormontagestellung (13), d. h. eine vorläufige, später noch veränderbare Verbindung zwischen den Verschlussteilen, gebracht werden, wobei die Vormontagestellung (13) wenigstens zweier vormontierter Verschlussteile, nämlich wenigstens eines Gehäuses (1) und eines Ventileinsatzes (3, 4, 5) im Inneren des Gehäuses (1), nicht ihrer Endmontagestellung (14), d. h. ihrer endgültigen Lage in dem auf dem Behälter montierten Verschluss entspricht;
b) alle Teilstücke von Oberflächen von vormontierten Verschlussteilen, die mit einem Sterilisationsfluid in Kontakt gebracht werden sollen, werden in Kontakt mit dem Sterilisationsfluid gebracht,
wobei in der Vormontagestellung (13) der in Schritt a) vormontierten Verschlussteile alle Oberflächenteilstücke, die mit dem Sterilisationsfluid in Kontakt gebracht werden sollen, durch das Sterilisationsfluid erreichbar sind;
c) der vormontierte Verschluss wird auf den Behälter montiert, wobei die vormontierten Verschlussteile ihre Endmontagestellung (14) einnehmen.

2. Verfahren nach Anspruch 1, wobei in Schritt a) zwischen vormontierten Verschlussteilen ein oder mehrere Durchbrüche (6, 7, 8) gebildet werden, durch die das Sterilisationsfluid hindurchtreten und die Oberflächenteilstücke, die mit dem Sterilisationsfluid in Kontakt gebracht werden sollen, erreichen kann.

3. Verfahren nach Anspruch 1, wobei wenigstens zwei Verschlussteile in Schritt a) derart vormontiert werden, dass Oberflächenteilstücke dieser Verschlussteile, die nicht mit dem Sterilisationsfluid in Kontakt gebracht werden sollen, durch das Sterilisationsfluid nicht erreichbar sind.

4. Verfahren nach Anspruch 1, wobei das Inkontaktbringen in Schritt b) durch Fluten des vormontierten Verschlusses geschieht.

5. Verfahren nach Anspruch 1, wobei die Vormontage in Schritt a) mindestens das vorläufige Verrasten mindestens zweier Verschlussteile miteinander umfasst.

6. Verfahren nach Anspruch 5, wobei die Montage in Schritt c) das Verrasten der während der Vormontage vorläufig miteinander verrasteten Verschlussteile in einer anderen gegenseitigen Lage als in der Vormontagestellung umfasst.

7. Mehrteiliger Verschluss für Behälter für flüssige, pastöse oder pulverförmige Produkte,
wobei die Verschlussteile in eine Vormontagestellung (13), d. h. eine vorläufige, später noch veränderbare Verbindung zwischen den Verschlussteilen, und in eine Endmontagestellung (14), d. h. in ihre endgültige Lage in dem auf dem Behälter montierten Verschluss, gebracht werden können,
**dadurch gekennzeichnet, dass**
die Vormontagestellung (13) wenigstens zweier vormontierter Verschlussteile, nämlich eines Gehäuses (1) und eines Ventileinsatzes (3, 4, 5), nicht ihrer Endmontagestellung (14) entspricht, wobei der Ventileinsatz (3, 4, 5) im Inneren des Gehäuses (1) in der Vormontagestellung (13) vorläufig mit dem Gehäuse (1) verrastet ist und das Gehäuse (1) und der Ventileinsatz (3, 4, 5) in ihrer Endmontagestellung (14) in einer anderen gegenseitigen Lage als in ihrer Vormontagestellung (13) miteinander verrastet sind.

8. Mehrteiliger Verschluss nach Anspruch 7, bei dem die Verschlussteile ein selbstschließendes Ventil (5) umfassen.

9. Mehrteiliger Verschluss nach Anspruch 7, bei dem die Verschlussteile ferner einen Deckel (2) umfassen.

10. Mehrteiliger Verschluss nach Anspruch 9, bei dem das Gehäuse (1) und der Deckel (2) durch eine Originalitätssicherung (9) verbunden sind.

11. Mehrteiliger Verschluss nach Anspruch 9, der einen Vorsprung an dem Deckel aufweist, durch den das Öffnen und/oder Schließen des Deckels (2) durch den Benutzer mit einer Hand erfolgen kann.

12. Behälter mit einem mehrteiligen Verschluss nach einem der Ansprüche 7 bis 11.

13. Verwendung eines Behälters nach Anspruch 12 für verderbliche Produkte, insbesondere verderbliche Getränke, Chemikalien, Medikamente, kosmetische Produkte oder Reinigungsmittel.

## Claims

1. A method for an assembling of a multi-part closure for containers for liquid, pasty or powdery products, wherein the method comprises the following steps of:
a) an assembling of the closure in a pre-assembly position by bringing the closure parts into a pre-assembly position (13), that is a provisional connection between the closure parts, which can still be later varied, wherein the pre-assembly position (13) of at least two premounted closure parts, namely of at least one housing (1) and of a valve insert (3, 4, 5) in the inside of the housing (1) does not correspond to their final assembly position (14), that is their final position in the closure mounted on the container;
b) an bringing of all sections of the surfaces of the pre-assembled closure parts, which have to be brought into contact with a sterilizing fluid, into contact with the sterilization fluid;
wherein in the pre-assembly position (13) of the closure parts, which have been pre-assembled in the step a), all the surface sections which have to be brought into contact with the sterilizing fluid can be reached by the sterilizing fluid;
c) wherein the pre-assembled closure is mounted on the container, wherein the preassembled closure parts take their final assembly position (14).

2. The method of claim 1, wherein in the step a), one or several apertures are formed between the pre-assembled closure parts through which the sterilizing fluid can pass and through which it can reach the surface portions which have to be brought into contact with the sterilizing fluid.

3. The method of claim 1 wherein at least two closure parts in the step a) are pre-assembled in such a way that the surface sections of these closure parts, which are not to be brought into contact with the sterilizing fluid, can not be reached by the sterilizing fluid.

4. The method of claim 1, wherein the bringing into contact in the step b) is done by a flooding of the pre-assembled closure.

5. The method of claim 1, wherein the pre-assembling in the step a) comprises at least a temporary latching of at least two closure parts.

6. The method of claim 5, wherein the assembling in the step c) comprises a latching of the closure parts, which have been provisionally latched to each other during the pre-assembling, in another position in regard to each other compared to the preassembly position.

7. A multi-part closure for containers for liquid, pasty or powdery products,
wherein the closure parts can be brought into a pre-assembly position (13), that is a provisional connection between the closure parts, which can still be later varied, and wherein the closure parts can be brought into a final assembly position (14), that is their final position in the closure mounted on the container,
**characterized in that**
the pre-assembly position (13) of at least two pre-assembled closure parts, namely of a housing (1) and of a valve insert (3, 4, 5) does not correspond to their final assembly position (14), wherein the valve insert (3, 4, 5) in the inside of the housing (1) is latched in the pre-assembly position (13) provisionally with the housing (1), and wherein the housing (1) and the valve insert (3, 4, 5) in their final assembly position (14) are latched in another position in regard to each other compared to the preassembly position (13).

8. The multi-part closure according to claim 7, wherein the closure parts comprise a self-closing valve (5).

9. The multi-part closure according to claim 7, wherein the closure parts comprise further a cover (2).

10. The multi-part closure according to claim 9, wherein the housing (1) and the cover (2) are connected by a safeguard for originality (9).

11. The multi-part closure according to claim 9 comprising a projection on the cover by which the opening and / or the closing of the cover (2) can be effected by the user with one hand.

12. A container having a multi-part closure according to one of the claims 7 to 11.

13. A use of a container according to claim 12 for perishable products, especially for perishable beverages, chemicals, medicines, cosmetic products or detergents.

## Revendications

1. Procédé de montage pour un bouchon en plusieurs parties pour des réservoirs destinés à des produits liquides, pâteux ou pulvérulents, comprenant les étapes suivantes:
a) montage du bouchon dans une position de pré-montage, en ce que l'on place les parties de bouchon dans une position de pré-montage (13), c'est-à-dire en un assemblage provisoire encore modifiable ultérieurement, dans lequel la position de pré-montage (13) d'au moins deux parties de bouchon pré-montées, notamment au moins d'un boîtier (1) et d'un insert de soupape (3, 4, 5) à l'intérieur du boîtier (1), ne correspond pas à leur position de montage finale (14), c'est-à-dire à leur position définitive dans le bouchon monté sur le réservoir;
b) toutes les portions de surfaces de parties de bouchon pré-montées, qui doivent être mises en contact avec un fluide de stérilisation, sont mises en contact avec le fluide de stérilisation;
dans lequel, dans la position de pré-montage (13) des parties de bouchon pré-montées à l'étape a), toutes les portions de surfaces, qui doivent être mises en contact avec le fluide de stérilisation, peuvent être atteintes par le fluide de stérilisation;
c) le bouchon pré-monté est monté sur le réservoir, dans lequel les parties de bouchon pré-montées occupent leur position de montage finale (14).

2. Procédé selon la revendication 1, dans lequel on forme à l'étape a) un ou plusieurs passages (6, 7, 8) entre des parties de bouchon pré-montées, à travers lesquels le fluide de stérilisation peut pénétrer et atteindre les portions de surfaces, qui doivent être mises en contact avec le fluide de stérilisation.

3. Procédé selon la revendication 1, dans lequel au moins deux parties de bouchon sont pré-montées à l'étape a), de telle manière que des portions de surfaces de ces parties de bouchon, qui ne doivent pas être mises en contact avec le fluide de stérilisation, ne puissent pas être atteintes par le fluide de stérilisation.

4. Procédé selon la revendication 1, dans lequel la mise en contact de l'étape b) est effectuée par noyage du bouchon pré-monté.

5. Procédé selon la revendication 1, dans lequel le pré-montage de l'étape a) comprend au moins l'encliquetage provisoire de deux parties de bouchon.

6. Procédé selon la revendication 5, dans lequel le montage de l'étape c) comprend l'encliquetage des parties de bouchon provisoirement encliquetées l'une à l'autre pendant le pré-montage, dans une autre position mutuelle que dans la position de pré-montage.

7. Bouchon en plusieurs parties pour des réservoirs destinés à des produits liquides, pâteux ou pulvérulents, dans lequel les parties de bouchon peuvent être placées dans une position de pré-montage (13), c'est-à-dire en un assemblage provisoire encore modifiable ultérieurement entre les parties de bouchon, et dans une position de montage finale (14), c'est-à-dire dans leur position définitive dans le bouchon monté sur le réservoir,
**caractérisé en ce que** la position de pré-montage (13) d'au moins deux parties de bouchon pré-montées, notamment d'un boîtier (1) et d'un insert de soupape (3, 4, 5), ne correspond pas à leur position de montage finale (14), dans lequel l'insert de soupape (3, 4, 5) est encliqueté provisoirement avec le boîtier (1) à l'intérieur du boîtier (1) dans la position de pré-montage (13) et le boîtier (1) et l'insert de soupape (3, 4, 5) sont encliquetés l'un à l'autre dans leur position de montage finale (14) dans une autre position mutuelle que dans leur position de pré-montage (13).

8. Bouchon en plusieurs parties selon la revendication 7, dans lequel les parties de bouchon comprennent une soupape à fermeture automatique (5).

9. Bouchon en plusieurs parties selon la revendication 7, dans lequel les parties de bouchon comprennent en outre un couvercle (2).

10. Bouchon en plusieurs parties selon la revendication 9, dans lequel le boîtier (1) et le couvercle (2) sont reliés par une fixation inviolable (9).

11. Bouchon en plusieurs parties selon la revendication 9, qui présente sur le couvercle une saillie, par laquelle l'ouverture et/ou la fermeture du couvercle (2) peut être effectuée à une seule main par l'utilisateur.

12. Réservoir avec un bouchon en plusieurs parties selon l'une quelconque des revendications 7 à 11.

13. Utilisation d'un réservoir selon la revendication 12 pour des produits périssables, en particulier des boissons, des produits chimiques, des médicaments, des produits cosmétiques ou des agents de nettoyage périssables.
